# FASCICULE DE BREVET EUROPEEN

(11) **EP 2 819 137 B1**
(45) Date de publication et mention de la délivrance du brevet: **17.08.2016**
(21) Numéro de dépôt: 14169130.3
(22) Date de dépôt: 20.05.2014
(51) Int. Cl.: H01H 9/34, H01H 71/02

(54) **Chambre de coupure pour un appareil de protection électrique et appareil de protection électrique comportant une telle chambre**
Trennkammer für ein elektrisches Sicherungsgerät, und diese umfassendes elektrisches Sicherungsgerät
Arc chamber for an electric protection device and electric protection device including such an arc chamber

(30) Priorité: 26.06.2013 FR 1356107
(43) Date de publication de la demande: 31.12.2014
(73) Titulaire: Schneider Electric Industries SAS, 92500 Rueil-Malmaison (FR)
(72) Inventeur: Ramirez, Jean-Claude, 38050 Grenoble Cedex 09 (FR); Vallier, Hervé, 38050 Grenoble Cedex 09 (FR); Hage, Benoît, 38050 Grenoble Cedex 09 (FR); Rondot, Loïc, 38050 Grenoble Cedex 09 (FR)
(74) Mandataire: Colette, Marie-Françoise

(56) Documents cités:
- EP-A2- 0 201 731
- WO-A1-02/075760
- DE-A1-102008 021 138
- FR-A1- 2 575 861
- FR-A1- 2 977 066
- US-B1- 6 703 575

## Description

### DOMAINE TECHNIQUE

La présente invention concerne les appareils de protection électrique destinés à réaliser l'interruption du courant électrique par séparation des contacts de manière à protéger les biens et les personnes des effets des courants de court-circuit, et plus particulièrement le domaine des disjoncteurs de protection de type ultra terminale.

L'invention concerne plus particulièrement le volume d'échappement situé en aval de la chambre de coupure d'un tel appareil.

Cette chambre de coupure comporte une chambre de formation d'arc renfermant un contact fixe et un contact mobile lesquels, au moment de leur séparation, forment un arc entre eux, ladite chambre de formation d'arc communiquant avec l'entrée d'une deuxième chambre dite d'extinction d'arc, au moins une paroi de séparation placée(s) dans un volume situé en aval de ladite chambre d'extinction d'arc, ladite paroi s'étendant dans le sens du flux gazeux de manière à réaliser un cloisonnement du volume précité dans le sens de ce flux des gaz, et au moins un orifice d'évacuation permettant l'évacuation des gaz de coupure vers l'extérieur de l'appareil.

### ETAT DE LA TECHNIQUE ANTERIEURE

De manière connue en soi, dés que les contacts se séparent suite à la survenue d'un court-circuit dans un circuit électrique, il se produit un arc électrique entre les contacts, lequel arc va établir une tension d'arc.

Puis, l'arc se déplace vers une chambre d'extinction d'arc comportant de manière habituelle des séparateurs destinés à refroidir les gaz, après quoi les gaz dus à l'arc sortent de la chambre d'extinction d'arc et traversent des fentes disposées dans une grille de fond située en aval des séparateurs.

Ces gaz sont ensuite collectés dans un volume qui est situé sous la chambre d'extinction d'arc.

Ce volume peut être constitué d'un ou plusieurs canaux destinés à permettre l'écoulement des gaz vers les orifice de sortie prévus dans le boîtier de l'appareil par lesquels ces gaz s'échappent vers l'extérieur.

On connaît par exemple les brevets WO 02/075760 et FR 2575861 décrivant une chambre de coupure équipée d'une paroi réalisant un cloisonnement du volume précité dans le sens du flux gazeux.

Le brevet FR 2575861 décrit en plus l'utilisation de chicanes en aval de la chambre d'extinction d'arc, et dont le but est de ralentir les flux gazeux.

Ces architectures connues de la zone d'échappement ne donnent pas entière satisfaction. Il se forme en effet des bouchons gazeux à la sortie de la chambre de coupure, lesquels bouchons sont dus à une interaction conflictuelle entre les écoulements se produisant entre les séparateurs. En effet, les flux gazeux sortent de la chambre de coupure suivant une direction perpendiculaire à la direction qu'ils doivent suivre pour se diriger vers les orifices d'évacuation situés à l'extrémité du volume de collecte des gaz.

Ce problème lié à l'écoulement des gaz peut être à l'origine d'une fonte partielle de la grille de fond précitée. Ce problème est d'autant plus important que l'on réduit le pas du disjoncteur, cette réduction du pas entraînant une réduction du volume de collecte.

On connaît également l'appareil de protection électrique du document FR2977066 rassemblant les caractéristiques du préambule de la revendication 1.

### EXPOSE DE L'INVENTION

La présente invention résout ces problèmes et propose une chambre de coupure pour un appareil de protection électrique, de conception simple, permettant de supprimer ces bouchons gazeux de manière à augmenter et stabiliser la tension de l'arc de court-circuit, en particulier dans la préchambre, et donc de permettre une coupure plus rapide et plus franche, ainsi qu'un appareil de protection électrique comportant une telle chambre.

A cet effet, la présente invention a pour objet une chambre de coupure pour un appareil de protection électrique selon la revendication 1.

Grâce à cette séparation totale des flux gazeux, l'on évite que l'écoulement principal n'ait une influence négative sur l'écoulement secondaire.

On évite ainsi grâce à cette séparation dés flux, dans cette réalisation particulière de la chambre de coupure, les bouchons gazeux se produisant à la sortie de la chambre de coupure, du fait des conflits susceptibles de se produire entre les écoulements entre les séparateurs.

Selon une autre caractéristique, l'appareil de protection électrique comportant un dispositif de protection électro-magnétique, et le dispositif d'extinction d'arc étant situé entre ce dispositif de protection électro-magnétique et la face de fixation de l'appareil à un support de fixation, le premier flux dit principal est émis du côté du support de fixation tandis que le second flux dit secondaire est émis du côté du dispositif de protection électro-magnétique.
Du fait de cette structure de l'appareil, l'écoulement principal se produit du côté du support de fixation, par exemple un rail de fixation, tandis que l'écoulement secondaire se produit du côté du dispositif de protection électro-magnétique et est plus faible.

Selon une autre caractéristique, la section des conduits précités diminue progressivement en s'approchant des orifices d'évacuation.

Selon une autre caractéristique, cette chambre de coupure comporte une grille de fond isolante placée en aval de la chambre d'extinction d'arc et comportant des orifices destinés à permettre le passage des gaz générés lors de la coupure.
La dissociation des flux améliore les effets de croisement des gaz entre les différents orifices de sortie de la grille de fond de chambre.

Selon une autre caractéristique, cette chambre comporte en outre des moyens pour équilibrer les longueurs des trajets des flux gazeux dans les deux conduits. De ce fait, la longueur du trajet de l'écoulement principal est plus proche de celle du trajet de l'écoulement secondaire. Cette caractéristique permet à l'arc de rentrer suivant une direction perpendiculaire à l'axe d'alignement des séparateurs de la chambre d'extinction d'arc.

Selon une autre caractéristique, ces moyens comportent des moyens de séparation des flux gazeux suivant l'épaisseur de l'appareil. La réalisation de ce cloisonnement suivant trois dimensions permet ainsi d'avoir une longueur adaptée de ces conduits malgré l'architecture asymétrique de ces conduits due à la localisation des orifices d'échappement sur la face de fixation de l'appareil.

Selon une autre caractéristique, les moyens de séparation précités suivant l'épaisseur de l'appareil comprennent deux cloisons sensiblement perpendiculaires l'une par rapport à l'autre et formant une marche, ladite marche étant disposée dans le conduit dit premier de manière à former un volume en saillie dans ce conduit, et en même temps à augmenter la longueur du trajet du flux gazeux dans ce conduit, et en contrepartie, à former un volume en creux dans le conduit dit second, le flux gazeux circulant dans le premier conduit au-dessus de cette marche tandis que le flux gazeux circule dans le second conduit en-dessous de cette marche.

Selon une autre caractéristique, l'orifice d'évacuation associé au second conduit est situé sous la marche précitée, tandis que l'orifice d'évacuation associé au premier conduit est situé au pied de la marche.

Selon une autre caractéristique, les orifices d'évacuation précités sont situés à une même hauteur, celle-ci étant définie parallèlement à la face arrière de l'appareil et perpendiculairement à la direction longitudinale du support de fixation.

Selon une réalisation particulière, les conduits précités sont venus de moulage avec l'enveloppe de l'appareil.

Selon une autre réalisation, les conduits précités sont logés dans une cassette modulaire.

La présente invention a encore pour objet un appareil de protection électrique comportant une chambre de coupure comportant les caractéristiques précédemment mentionnées prises seules ou en combinaison.

Selon une caractéristique particulière, cet appareil est un disjoncteur basse tension.

### BREVE DESCRIPTION DES DESSINS

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en plan d'un disjoncteur selon l'art antérieur, illustrant la partie intérieure de l'appareil,
- La figure 2 est une vue en plan partielle de la figure précédente, illustrant la chambre de coupure seule,
- La figure 3 est une vue similaire à la figure précédente, mais illustrant une chambre de coupure selon une réalisation particulière de l'invention,
- La figure 3a est une vue en coupe selon m-m de la figure 3,
- La figure 3b est une vue de gauche de la figure 3,
- Les figures 4 et 4a sont des vues en perspective, respectivement selon deux orientations différentes, illustrant la chambre de coupure selon la réalisation particulière illustrée sur les figures 3,3a et 3b, et
- La figure 5 est une représentation graphique illustrant le courant et la tension d'arc en fonction du temps, dans une chambre de coupure selon l'art antérieur, et dans une chambre de coupure selon l'invention,

### EXPOSE DETAILLE D'UN MODE DE REALISATION PREFERE DE L'INVENTION

Sur la figure 1, on voit un pôle p de disjoncteur miniature comportant un boîtier isolant B ayant sur sa face avant une manette de manoeuvre M et sur ses deux faces latérales étroites, des bornes de connexion 1,2. A l'intérieur du boitier sont logés, comme ceci est connu en soi, un contact mobile 3 et un contact fixe 4.
Le contact mobile 3 est commandé par un mécanisme de commande C reliant la manette précitée M au contact mobile pour la fermeture ou l'ouverture des contacts.

Dans ce boîtier sont également logés un déclencheur thermique 5 et un déclencheur électromagnétique 6 susceptible de provoquer, en cas de surcharge ou de court-circuit, une ouverture automatique des contacts 3,4.
La partie inférieure du boîtier B renferme une chambre de coupure 7 constituée par une première chambre dite de formation d'arc 8, communiquant avec l'entrée d'une deuxième chambre 9, dite d'extinction d'arc, cette dernière comprenant des ailettes 10.
Le contact mobile 3 s'étend sensiblement perpendiculairement au plan dans lequel s'étendent les plaques, de manière à étirer un arc entre les contacts lors de leur séparation, dont la direction initiale est sensiblement parallèle aux plaques. La chambre de coupure précitée 7 est délimitée latéralement par des cornes d'arc 11,12 reliées respectivement électriquement aux deux bornes précitées. Ces cornes d'arc sont agencées de manière à capter l'arc étiré entre les contacts lors de leur séparation.
Ce disjoncteur comporte en aval de la chambre d'extinction d'arc un volume v d'échappement des gaz de coupure et, en sortie de ce volume, des orifices o d'évacuation des gaz vers l'extérieur de l'appareil.
Un tel disjoncteur étant bien connu des spécialistes, il sera inutile de décrire plus en détail son agencement ou son fonctionnement.
La chambre d'extinction d'arc 9 du disjoncteur comporte avantageusement de manière connue à sa partie aval, une grille 13 réalisée en un matériau plastique, laquelle peut être venue de moulage avec le boîtier ou le couvercle de l'appareil, mais peut aussi être indépendante. La fonction de cette grille est d'empêcher l'arc de se reformer derrière les ailettes en aval de la chambre d'extinction d'arc.
Sur la figure 2, a été représentée une chambre de coupure 14 selon l'art antérieur comportant en aval de la chambre d'extinction d'arc 15, une cloison 16 de séparation du flux gazeux dans le sens du flux.
Sur les figures 3 à 4a, on voit une chambre de coupure 17 selon un mode préféré de réalisation de l'invention, dans laquelle le volume 18 de collecte du flux gazeux est cloisonné d'une part dans le sens du flux gazeux, et d'autre part, selon l'épaisseur de l'appareil.

Le cloisonnement selon le sens du flux est réalisé par une paroi de séparation 19 partant des séparateurs 20, en une position située entre le quart et les trois quarts de la longueur de l'ensemble de séparateurs puis, après une courbure, s'étendant jusqu'au plan de la face arrière 21, ou face de fixation, de l'appareil. Cette paroi de séparation 19 est ainsi formée de deux portions 19a,19b s'étendant en formant un angle compris entre 90° et 160° l'une par rapport à l'autre, l'une s'étendant dans un plan sensiblement parallèle au plan des ailettes 20, tandis que l'autre s'étend dans un plan s'étendant sensiblement perpendiculairement à la face 21 de fixation de l'appareil. On notera que l'angle entre les deux cloisons variera en fonction de la position de la cloison. Cette cloison 19 forme ainsi deux conduits d'évacuation 22,23 du flux gazeux, respectivement un premier conduit 22 situé en regard des ailettes 24 situées au plus près des orifices d'évacuation 25,26 des gaz vers l'extérieur, et un second conduit 23 situé en regard des ailettes 27 situées au loin de ces orifices, chaque conduit 22,23 étant associé à un orifice d'évacuation 25,26.

Ce cloisonnement selon l'épaisseur de l'appareil est réalisé par l'intermédiaire d'une marche 28 formée en saillie à l'intérieur du premier conduit 22 et en creux à l'intérieur du second conduit 28, cette marche formée de deux parois 28a,28b sensiblement perpendiculaires l'une par rapport à l'autre créant un volume supplémentaire de forme sensiblement parallélépipédique dans le premier conduit 22 et en même temps diminuant de ce même volume le volume du second conduit 23. On notera que d'autres formes que la forme parallélépipédique sont envisageables pour cette paroi.
Ce cloisonnement selon l'épaisseur de l'appareil permet de réaliser les deux conduits d'évacuation précités 22,23 associés respectivement à deux orifices d'évacuation 25,26 des gaz vers l'extérieur, ceux-ci étant situés à une même hauteur, cette hauteur étant définie perpendiculairement à la direction longitudinale du rail de fixation.
On notera que ces ouvertures ou orifices d'évacuation peuvent être de positions, de taille et de formes différentes, par exemple l'une au-dessus de l'autre, l'une à côté de l'autre, en quinconce en fonction de la position du verrou et de la forme des cloisons. En outre, comme expliqué précédemment, ces ouvertures peuvent déboucher ailleurs que vers l'arrière du disjoncteur.

Ainsi, en fonctionnement, grâce à la dissociation des flux réalisée par le cloisonnement selon le sens des flux, lequel cloisonnement étant réalisé sur tout le trajet des gaz, les flux gazeux les plus éloignés des orifices d'échappement 25,26 sont collectés séparément de ceux émis à proximité des orifices de sortie des gaz, lesdits orifices se trouvant du côté du rail de fixation R.
Cette dissociation des flux améliore les écoulements en limitant les effets de croisement des gaz entre les différents orifices de sortie de la grille de fond 13 de chambre. En limitant ces effets de croisement, l'on limite également les perturbations de l'écoulement de nature à créer les bouchons précédemment mentionnés.
Ce cloisonnement selon l'épaisseur de l'appareil, permet de réaménager le volume v de collecte des gaz par une redistribution du volume utilisé par le second conduit 23. Ce réaménagement permet d'une part de rallonger la longueur de trajet des gaz dans le premier conduit, ce qui permet aux gaz d'être émis à une température moins élevée qu'habituellement dans les appareils selon l'art antérieur.
Ce réaménagement du volume de collecte v permet également d'obtenir dans les deux conduits 22,23 une diminution progressive de la section des conduits d'échappement au fur et à mesure que l'on se rapproche de la sortie d'échappement afin de tenir compte de la diminution de la température et donc du volume des gaz.
La réalisation de ce cloisonnement selon les trois dimensions permet ainsi d'avoir une longueur adaptée de ces conduits malgré l'architecture asymétrique des conduits d'échappement due à la localisation des orifices d'échappement sur la face 21 de fixation des appareils.
La réalisation de ces aménagements peut être réalisée avantageusement lors du moulage des enveloppes du disjoncteur.
Ce volume v de collecte des gaz de coupure pourra aussi être réalisé dans une cassette modulaire sous la forme d'une cassette dissociée des enveloppes. L'un des avantages de cette réalisation du volume de collecte dans une cassette dissociée est de pouvoir mettre au point les différents compartiments en fonction des contraintes liées à l'écoulement des gaz et d'offrir une certaine flexibilité en matière de matériau composant cette cassette, indépendamment de l'appareil.
En outre, cette solution présente l'avantage de permettre d'optimiser des cassettes spécialisées pour un type de produit particulier en fonction de sa performance (haut pouvoir de coupure, bas pouvoir de coupure), de son coût, du fait qu'il est associé avec un Vigi ou pas, etc...
En se reportant à la figure 5, on peut comparer le comportement en coupure d'un appareil selon l'art antérieur par rapport à celui d'un appareil selon l'invention réalisant une séparation des flux à 6kA.
La représentation graphique de la figure 5 illustre le courant en ampère (échelle de gauche) et la tension d'arc (échelle de droite) en fonction du temps en secondes. On observe que dans le cas d'un appareil selon l'invention, la montée en tension d'arc (courbe a) est réalisée 400 µs plus rapidement que dans le cas d'un appareil selon l'art antérieur (courbe b). On obtient ainsi une meilleure limitation du courant dans une chambre de coupure selon l'invention (courbe c) par rapport à celle obtenue dans la chambre de coupure selon l'art antérieur (courbe d).

On notera que cette dissociation des flux gazeux peut être réalisée au moyen d'une ou plusieurs cloisons de séparation des flux, cette ou bien ces cloisons étant agencées de manière que le cloisonnement soit réalisé jusqu'aux orifices de sortie, de manière à obtenir cette dissociation. Cette séparation des flux permet d'obtenir un bon refroidissement des gaz avant qu'ils ne soient éjectés du produit.

On a donc réalisé selon l'invention une chambre de coupure ainsi qu'un appareil de protection électrique la comportant, dans lesquels les flux gazeux sont dissociés de manière à supprimer l'influence de l'un des écoulements sur l'autre des écoulements et d'autre part, dans lesquels l'on perturbe le flux gazeux principal de manière à le désavantager par rapport au flux secondaire, et ainsi favoriser une insertion d'arc homogène.

Ainsi, l'invention permettant de supprimer les bouchons gazeux, lesquels actuellement remontent même au niveau du mécanisme de l'appareil, ceci permet d'augmenter et de stabiliser la tension d'arc de court-circuit, en particulier dans la préchambre. Ceci permet aussi d'obtenir une coupure plus rapide et plus franche permettant d'obtenir une meilleure protection des biens et des personnes. L'invention permet également de mieux gérer l'écoulement gazeux en sortie de chambre, donc de mieux évacuer les résidus de coupure hors de la chambre et donc de rendre le produit plus robuste.
L'invention permet également d'assurer en plus le maintien et le positionnement de la chambre, de pouvoir choisir un matériau différent de celui des boîtiers dans le cas du choix d'utiliser une cassette, cette possibilité étant plus difficile dans le cas de cloisons moulées directement dans les enveloppes.
Bien entendu, l'invention n'est pas limitée aux modes de réalisation décrits et illustrés qui n'ont été donnés qu'à titre d'exemple.
C'est ainsi par exemple que le nombre de cloisons de séparation pourra être augmenté de manière à augmenter encore la dissociation des flux gazeux.
De même, la revendication principale couvre aussi le cas où les orifices d'évacuation sont latéraux aux conduits formés par la paroi et proches de la face arrière de l'appareil. Ainsi, ces orifices peuvent être orientés vers le haut, vers le bas, ou latéralement. De même, ces orifices pourront déboucher dans le compartiment à bornes ou bien vers le dispositif de protection différentiel, etc.....

## Revendications

1. Chambre de coupure pour un appareil de protection électrique comportant une chambre de formation d'arc renfermant un contact fixe et un contact mobile lesquels, au moment de leur séparation, forment un arc entre eux, ladite chambre de formation d'arc communiquant avec l'entrée d'une deuxième chambre dite d'extinction d'arc, et au moins un orifice d'évacuation permettant l'évacuation des gaz de coupure vers l'extérieur de l'appareil, le au moins un orifice d'évacuation (25,26) et la chambre d'extinction d'arc (9) étant agencés l'un par rapport à l'autre de telle manière que les flux gazeux sortent de la chambre d'extinction d'arc (9) suivant une direction sensiblement perpendiculaire à la direction suivant laquelle les flux gazeux sortent de l'appareil par le au moins un orifice d'évacuation (25,26), et en ce que le au moins un orifice d'évacuation précité (25,26) est situé sur la face arrière (21) de l'appareil destinée à sa fixation à un support de fixation R,
**caractérisée en ce que**
la chambre de coupure comprend de plus au moins une paroi de séparation placée(s) dans un volume situé en aval de ladite chambre d'extinction d'arc, ladite paroi s'étendant dans le sens du flux gazeux de manière à réaliser un cloisonnement du volume précité dans le sens de ce flux des gaz,
et **en ce que**
la(les) paroi(s) de séparation précitée(s) (19) s'étend(ent) de manière à réaliser un cloisonnement sensiblement complet dans le sens du flux jusqu'à ces orifices et ainsi former au moins un premier conduit (22) et un second conduit (23) d'évacuation, lesdits conduits étant associés chacun à un orifice d'évacuation (25,26), et permettant de réaliser une séparation sensiblement complète entre un premier flux dit principal et un second flux dit secondaire, lesdits flux étant émis en sortie de la chambre d'extinction d'arc (9) et circulant respectivement dans le premier (22) et dans le second conduit (23).

2. Chambre de coupure selon la revendication 1, **caractérisée en ce que** l'appareil de protection électrique comportant un dispositif de protection électro-magnétique (6), et le dispositif d'extinction d'arc (9) étant situé entre ce dispositif de protection électro-magnétique (6) et la face (21) de fixation de l'appareil à un support de fixation R, le premier flux dit principal est émis du côté du support de fixation R tandis que le second flux dit secondaire est émis du côté du dispositif de protection électro-magnétique (6).

3. Chambre de coupure selon la revendication 1 ou 2, **caractérisée en ce que** la section des conduits d'échappement (22,23) diminue progressivement en s'approchant des orifices d'évacuation (25,26).

4. Chambre de coupure selon l'une quelconque des revendications précédentes, **caractérisée en ce qu'**elle comporte une grille de fond isolante (13) placée en aval de la chambre d'extinction d'arc (9) et comportant des orifices destinés à permettre le passage des gaz générés lors de la coupure.

5. Chambre de coupure selon l'une quelconque des revendications 1 à 4, **caractérisée en ce qu'**elle comporte en outre des moyens pour équilibrer les longueurs des trajets des flux gazeux dans les deux conduits (22,23).

6. Chambre de coupure selon la revendication 5, **caractérisée en ce que** ces moyens comportent des moyens de séparation des flux gazeux suivant l'épaisseur de l'appareil.

7. Chambre de coupure selon la revendication 6, **caractérisée en ce que** les moyens de séparation précités suivant l'épaisseur de l'appareil comprennent deux cloisons (28a,28b) sensiblement perpendiculaires l'une par rapport à l'autre et formant une marche (28), ladite marche étant disposée dans le conduit dit premier (22) de manière à former un volume en saillie dans ce conduit et en même temps, à augmenter la longueur du trajet du flux gazeux dans ce conduit, et en contrepartie, à former un volume en creux dans le conduit dit second (23), le flux gazeux circulant dans le premier conduit (22) au-dessus de cette marche (28) tandis que le flux gazeux circule dans le second conduit (23) en-dessous de cette marche (28).

8. Chambre de coupure selon la revendication 7, **caractérisé en ce que** l'orifice d'évacuation (26) associé au second conduit (23) est situé sous la marche précitée (28), tandis que l'orifice d'évacuation (25) associé au premier conduit (22) est situé au pied de la marche (28).

9. Chambre de coupure selon l'une quelconque des revendications 3 à 8, **caractérisée en ce que** les orifices d'évacuation précités (25,26) sont situés à une même hauteur, celle-ci étant définie parallèlement à la face arrière (21) de l'appareil et perpendiculairement à la direction longitudinale du support de fixation R.

10. Chambre de coupure selon l'une quelconque des revendications précédentes, **caractérisée en ce que** les conduits précités (22,23) sont venus de moulage avec l'enveloppe de l'appareil.

11. Chambre de coupure selon l'une quelconque des revendications 1 à 9, **caractérisée en ce que** les conduits précités (22,23) sont logés dans une cassette modulaire.

12. Appareil de protection électrique comportant une chambre de coupure selon l'une quelconque des revendications précédentes.

13. Appareil de protection électrique selon la revendication 12, **caractérisé en ce que** c'est un disjoncteur basse tension.

## Patentansprüche

1. Löschkammer für ein elektrisches Sicherungsgerät, umfassend eine Kammer zur Bildung eines Lichtbogens, umfassend einen festen Kontakt und einen beweglichen Kontakt, die, im Moment ihrer Trennung, einen Lichtbogen zwischen einander bilden, wobei die Kammer zur Bildung des Lichtbogens mit dem Eingang einer zweiten Kammer, die als Kammer zur Lichtbogenlöschung bezeichnet wird, kommuniziert, und mindestens eine Evakuierungsöffnung, die eine Evakuierung des Trenngases an die Außenseite des Gerätes gestattet, wobei die mindestens eine Evakuierungsöffnung (25, 26) und die Kammer (9) zur Lichtbogenlöschung in Bezug aufeinander derart eingerichtet sind, dass die Gasströme aus der Kammer (9) zur Lichtbogenlöschung in einer im Wesentlichen rechtwinkligen Richtung zu der Richtung austreten, in der die Gasströme aus dem Gerät durch die mindestens eine Evakuierungsöffnung (25, 26) austreten, und wobei die mindestens eine Evakuierungsöffnung (25, 26) auf der hinteren Fläche (21) des Geräts angeordnet ist, die für seine Befestigung an einem Befestigungsträger bestimmt ist,
**dadurch gekennzeichnet, dass** die Löschkammer außerdem mindestens eine Trennwand umfasst, die in einem Volumen platziert ist, das stromabwärts der Kammer zur Lichtbogenlöschung angeordnet ist, wobei sich die Wand im Sinn des Gasstroms derart erstreckt, dass ein Verschluss des Volumens im Sinn dieses Gasstroms bewirkt wird,
und dass sich die Trennwand (-wände) (19) derart erstreckt (erstrecken), dass ein im Wesentlichen vollständiger Verschluss im Sinn des Gasstroms bis zu den Öffnungen bewirkt wird und so mindestens eine erste Evakuierungsleitung (22) und eine zweite Evakuierungsleitung (23) gebildet werden, wobei die Leitungen jeweils einer Evakuierungsöffnung (25, 26) zugeordnet sind und die Durchführung einer im Wesentlichen vollständigen Trennung zwischen einem ersten Strom, der als Hauptstrom bezeichnet wird, und einem zweiten Strom, der als sekundärer Strom bezeichnet wird, gestatten, wobei die Ströme aus dem Ausgang der Kammer (9) zur Lichtbogenlöschung emittiert werden und jeweils in der ersten (22) und der zweiten Leitung (23) zirkulieren.

2. Löschkammer nach Anspruch 1, **dadurch gekennzeichnet, dass** das elektrische Sicherungsgerät eine elektromagnetische Sicherungsvorrichtung (6) umfasst, und die Vorrichtung (9) zur Lichtbogenlöschung zwischen dieser elektromagnetischen Sicherungsvorrichtung (6) und der Fläche (21) zur Befestigung des Geräts an einem Befestigungsträger R angeordnet ist, wobei der erste Strom, der als Hauptstrom bezeichnet wird, von der Seite des Befestigungsträgers R emittiert wird, während der zweite Strom, der als sekundärer Strom bezeichnet wird, von der Seite der elektromagnetischen Sicherungsvorrichtung (6) emittiert wird.

3. Löschkammer nach Anspruch 1 oder 2, **dadurch gekennzeichnet, dass** sich der Querschnitt der Entweichungsleitungen (22, 23) mit seiner Annäherung an die Evakuierungsöffnungen (25, 26) progressiv verkleinert.

4. Löschkammer nach einem der vorhergehenden Ansprüche, **dadurch gekennzeichnet, dass** diese ein Gitter mit isolierender Unterseite (13) aufweist, das stromabwärts der Kammer (9) zur Lichtbogenlöschung angeordnet ist und Öffnungen umfasst, die dazu bestimmt sind, den Durchgang bei der Trennung generierter Gase zu gestatten.

5. Löschkammer nach einem der Ansprüche 1 bis 4, **dadurch gekennzeichnet, dass** diese außerdem Mittel zum Ausgleichen der Längen der Bahnen der Gasströme in den beiden Leitungen (22, 23) umfasst.

6. Löschkammer nach Anspruch 5, **dadurch gekennzeichnet, dass** diese Mittel Mittel zur Trennung der Gasströme gemäß der Dicke des Geräts umfassen.

7. Löschkammer nach Anspruch 6, **dadurch gekennzeichnet, dass** die Mittel zur Trennung gemäß der Dicke des Geräts zwei Trennwände (28a, 28b) umfassen, die in Bezug aufeinander im Wesentlichen rechtwinklig sind und eine Stufe (28) bilden, wobei die Stufe in der als erste bezeichneten Leitung (22) derart angeordnet ist, dass ein vorspringendes Volumen in dieser Leitung gebildet wird und gleichzeitig die Länge der Bahn des Gasstroms in der Leitung erhöht wird, und im Gegenzug ein vertieftes Volumen in der als zweite bezeichneten Leitung (23) gebildet wird, wobei der Gasstrom in der ersten Leitung (22) über dieser Stufe (28) zirkuliert, während der Gasstrom in der zweiten Leitung (23) unter dieser Stufe (28) zirkuliert.

8. Löschkammer nach Anspruch 7, **dadurch gekennzeichnet, dass** die Evakuierungsöffnung (26), die der zweiten Leitung (23) zugeordnet ist, unter der Stufe (28) angeordnet ist, während die Evakuierungsöffnung (25), die der ersten Leitung (22) zugeordnet ist, am Fuß der Stufe (28) angeordnet ist.

9. Löschkammer nach einem der Ansprüche 3 bis 8, **dadurch gekennzeichnet, dass** die Evakuierungsöffnungen (25, 26) auf derselben Höhe angeordnet sind, wobei diese parallel zu der hinteren Fläche (21) des Geräts und rechtwinklig zu der Längsrichtung des Befestigungsträgers R definiert ist.

10. Löschkammer nach einem der vorhergehenden Ansprüche, **dadurch gekennzeichnet, dass** die Leitungen (22, 23) durch Gießen mit der Hülle des Geräts erhalten werden.

11. Löschkammer nach einem der Ansprüche 1 bis 9, **dadurch gekennzeichnet, dass** die Leitungen (22, 23) in einer modularen Kassette aufgenommen sind.

12. Elektrisches Sicherungsgerät, umfassend eine Löschkammer nach einem der vorhergehenden Ansprüche.

13. Elektrisches Sicherungsgerät nach Anspruch 12, **dadurch gekennzeichnet, dass** dieses ein Niederspannungsschutzschalter ist.

## Claims

1. Switching chamber for an electrical protection device comprising an arc-forming chamber enclosing a fixed contact and a mobile contact which, at the moment of their separation, form an arc between them, said arc-forming chamber communicating with the input of a second, so-called arc extinguishing chamber, and at least one discharge orifice making it possible to discharge extinguishing gases to the outside of the device, the at least one discharge orifice (25, 26) and the arc-extinguishing chamber (9) being arranged relative to one another in such a way that the gas flows leave the arc-extinguishing chamber (9) in a direction substantially at right angles to the direction in which the gas flows leave the device through the at least one discharge orifice (25, 26), and in that the abovementioned at least one discharge orifice (25, 26) is situated on the rear face (21) of the device intended for its fixing onto a fixing support R,
**characterized in that**
the switching chamber also comprises at least one separation wall placed in a volume situated downstream of said arc-extinguishing chamber, said wall extending in the direction of the gas flow so as to produce a partitioning of the abovementioned volume in the direction of this gas flow,
and **in that**
the abovementioned separation wall(s) (19) extends (extend) in such a way as to produce a substantially complete partitioning in the direction of the flow as far as these orifices and thus form at least one first discharge duct (22) and one second discharge duct (23), said ducts being each associated with a discharge orifice (25, 26), and making it possible to produce a substantially complete separation between a so-called first flow and a so-called secondary second flow, said flows being emitted at the output of the arc-extinguishing chamber (9) and circulating respectively in the first (22) and in the second (23) ducts.

2. Switching chamber according to Claim 1, **characterized in that**, the electrical protection device comprising an electromagnetic protection device (6), and the arc-extinguishing device (9) being situated between this electromagnetic protection device (6) and the face (21) for fixing the device to a fixing support R, the first so-called main flow is emitted on the side of the fixing support R whereas the second so-called secondary flow is emitted on the side of the electromagnetic protection device (6).

3. Switching chamber according to Claim 1 or 2, **characterized in that** the section of the exhaust ducts (22, 23) decreases progressively approaching the discharge orifices (25, 26).

4. Switching chamber according to any one of the preceding claims, **characterized in that** it comprises an insulating base grating (13) placed downstream of the arc-extinguishing chamber (9) and comprising orifices intended to allow the passage of the gases generated during the switching.

5. Switching chamber according to any one of Claims 1 to 4, **characterized in that** it further comprises means for equalizing the lengths of the paths of the gas flows in the two ducts (22, 23).

6. Switching chamber according to Claim 5, **characterized in that** these means comprise means for separating the gas flows in the thickness of the device.

7. Switching chamber according to Claim 6, **characterized in that** the abovementioned separation means in the thickness of the device comprise two partitions (28a, 28b) substantially at right angles to one another and forming a tread (28), said tread being arranged in the so-called first duct (22) so as to form a volume protruding into this duct and, at the same time, to increase the length of the path of the gas flow in this duct, and on the other hand, to form a hollow volume in the so-called second duct (23), the gas flow circulating in the first duct (22) above this tread (28) whereas the gas flow in the second duct (23) circulates below this tread (28).

8. Switching chamber according to Claim 7, **characterized in that** the discharge orifice (26) associated with the second duct (23) is situated under the abovementioned tread (28), whereas the discharge orifice (25) associated with the first duct (22) is situated at the foot of the tread (28).

9. Switching chamber according to any one of Claims 3 to 8, **characterized in that** the abovementioned discharge orifices (25, 26) are situated at a same height, the latter being defined parallel to the rear face (21) of the device and at right angles to the longitudinal direction of the fixing support R.

10. Switching chamber according to any one of the preceding claims, **characterized in that** the abovementioned ducts (22, 23) are produced by moulding with the enclosure of the device.

11. Switching chamber according to any one of Claims 1 to 9, **characterized in that** the abovementioned ducts (22, 23) are housed in a modular cassette.

12. Electrical protection device comprising a switching chamber according to any one of the preceding claims.

13. Electrical protection device according to Claim 12, **characterized in that** it is a low-voltage circuit breaker.
